# EUROPÄISCHE PATENTSCHRIFT

(11) **EP 1 335 813 B1**
(45) Veröffentlichungstag und Bekanntmachung des Hinweises auf die Patenterteilung: **04.06.2008**
(21) Anmeldenummer: 01993526.1
(22) Anmeldetag: 08.11.2001
(51) Int. Cl.: B24B 31/10, B24B 1/00

(54) **VERFAHREN UND VORRICHTUNG ZUR OBERFLÄCHENBEHANDLUNG VON GEGENSTÄNDEN**
METHOD AND DEVICE FOR MACHINING THE SURFACES OF OBJECTS
PROCEDE ET DISPOSITIF DE TRAITEMENT DE SURFACE D'OBJETS

(30) Priorität: 08.11.2000 DE 10055382
(43) Veröffentlichungstag der Anmeldung: 20.08.2003
(73) Patentinhaber: Prikhodko, Dr., Sergey, 6374 Buochs (CH)
(72) Erfinder: PRIKHODKO, Sergey, Dr., 6374 Buochs (CH); WOLF, Reinhard, 13086 Berlin (DE)
(74) Vertreter: Hengelhaupt, Jürgen
(86) Internationale Anmeldenummer: PCT/EP2001/012952
(87) Internationale Veröffentlichungsnummer: WO 2002/038334

(56) Entgegenhaltungen:
- DE-A- 2 826 554
- SU-A- 500 044
- US-A- 4 730 418

## Beschreibung

Die Erfindung betrifft ein Verfahren und eine Vorrichtung zur Oberflächenbehandlung von Gegenständen, insbesondere mit komplizierter Konfiguration, gemäß den Oberbegriffen der Ansprüche 1 und 5.

Es sind bereits Verfahren und Vorrichtungen bekannt, mit denen Gegenstände und/oder Materialien durch die Anwendung von Magnetfeldern und magnetischem Schleifpulver in der Oberflächenschicht plastisch deformiert werden, um ihre Festigkeit und Lebensdauer zu erhöhen.

Es ist aus der RU-2078676 C1 bekannt, eine mechanische Bearbeitung und ein sich zyklisch und in der Größe veränderndes Magnetfeld gleichzeitig auf die zu bearbeitende Oberfläche einwirken zu lassen, um deren Eigenschaften zu beeinflussen. Das Magnetfeld wird bezüglich der Richtung so geregelt, dass die daraus resultierende Kraft tangential zur Deformierungskraft aus einer mechanischen Bearbeitung auf die Oberfläche einwirkt.

Mit diesem bekannten Verfahren können jedoch nur magnetisierbare Materialien und diese nur in einem schmalen Spektrum bearbeitet werden.

Aus der SU-500044 ist eine Vorrichtung bekannt, mit der eine Bearbeitung von Teilen mittels Schleifen und Magnetfeldbeeinflussung möglich ist. Das zu bearbeitende Teil wird zwischen rotierenden und feststehenden Magneteisen (Joch aus magnetischem Material) eines Magnetfeldsystems angeordnet. Die Oberfläche des einen Pols der Magneteisen des Magnetfeldsystems besteht aus einer geraden Anzahl von sphärischen Segmenten mit wechselnder Polarität; die Oberfläche des anderen Pols der Magneteisen besteht aus einer geraden Anzahl von Sektoren wechselnder Polarität.

Nachteilig ist es bei dieser Vorrichtung, dass bei der Bearbeitung eines Materials mit magnetischen Eigenschaften dieses Material einen Schirm zwischen den beweglichen und nichtbeweglichen Magneteisen darstellt und so die gegenseitige Beeinflussung der Magnetflüsse beider Magnetsysteme verhindert. Der Mägnetfluss sucht den kürzesten Weg zwischen den Polen, d.h., der Hauptmagnetstrom verläuft vom Nordpol über die unmittelbar zur Oberfläche führende Metallschicht des zu bearbeitenden Materials zum Südpol der beweglichen Magneteisen. Ein nur unbedeutender Magnetfluss führt über den Luftraum (Arbeitszone) mit dem Abrasiv zwischen den benachbarten Polen der beweglichen .Magneteisen. Eine Bearbeitung findet nicht statt.

Im Falle des Einbringens eines nichtmagnetischen Materials in die Arbeitszone wird der gegenseitige Einfluss der beiden Magnetsysteme schon bei geringen Materialstärken nahezu auf Null reduziert, da der Magnetfluss der beweglichen Magneteisen sich über die benachbarten Pole auf kurzem Weg schließt.

Es ist mit der beschriebenen Konstruktion nicht möglich, die für eine Bearbeitung erforderliche Größe der magnetischen Induktion auf die Oberfläche des zu bearbeitenden Materials zu konzentrieren.

Das rotierende Magnetsystem schafft in der beschriebenen Vorrichtung des weiteren eine Bearbeitungsgeschwindigkeit, die sich vom Maximum auf dem äußeren Durchmesser des Systems bis auf Null auf der Rotationsachse verändert. Die Bearbeitung ist infolgedessen sehr ungleichmäßig- und für viele- Anwendungen ungeeignet.

Aus der DE 28 26 554 C2, ist eine gegenüber der SU 5000444 etwas verbesserte Lösung bekannt, die jedoch die bereits dargestellten nachteile nicht ausräumt. Die WerkstückBearbeitung soll wiederum in einem Magnetfeld mit konstanter Richtung erfolgen. Das Auswerfen von Schleifpulver aus der. Arbeitszone soll durch die Verringerung der Rotation der Platte mit dem Werkstück vermieden werden, wodurch jedoch die Effektivität der Bearbeitung weiter heruntersetzt wird.

Aus der JP 62-39172A ist eine Anordnung zum Polieren eines t1erkstücks zwischen zwei Polen eines Elektromagneten bekannt. Das zu bearbeitende Werkstück darf maximal 2 mm bis 3 mm stark hein, um überhaupt bearbeitet werden zu können. Bei größeren Dicken des Materials bzw. bei nichtmagnetischen Werkstoffen gelangt kein Schleifpulver auf die Oberfläche des Werkstückes, der magnetische Fluss verläuft nicht über das Werkstück.

Die Druckschrift DE 28 21 783 C2 beschreibt das Polieren eines rotierenden Werkstückes in einem Magnetfeld eines Elektromagneten mit konstanter Magnetisierungsrichtung. Das magnetische Feld ist sehr schwach, es wird ein Hilfskörper für die Bewegung des Schleifpulvers vorausgesetzt. Es findet keine kombinierte Bearbeitung, plastische Deformation der Oberfläche, mechanische Bearbeitung der Oberfläche, magnetische Bearbeitung, statt.

Die Druckschrift US 473.0418 beschreibt eine Oberflächenbehandlung von Werkstücken, die nicht gleichmäßig vonstatten gehen kann, da die erwünschte gleichmäßige Konzentration des Magnetflusses auf die Oberfläche nicht erreicht wird.

Die magnetische Induktion und die magnetische Kraft sind auf der Oberfläche gering. Eine kombinierte Bearbeitung ist nicht möglich. Das Magnetfeld hat auch hier eine konstante Richtungmit den beschriebenen Nachteilen. Es -erfolgt keine Konzentration des magnetischen Flusses auf die Pole.

Aufgabe der Erfindung ist es, die bekannten Nachteile des Standes der Technik zu vermeiden und ein gattungsgemäßes Verfahren und eine gattungsgemäße Vorrichtung zu entwickeln, mit denen die Oberflächeneigenschaften eines zu bearbeitenden Gegenstandes zur Erhöhung der Festigkeit und. Lebensdauer gezielt beeinflusst werden können, indem die oszillierende Bewegung von Teilchen eines magnetischen Abrasivs durch eine Verstärkung des Magnetstroms in der Arbeitszone auf die zu bearbeitende Oberfläche gerichtet wird.

Diese Aufgabe wird durch ein Verfahren nach den Merkmalen des Anspruchs 1 und eine Vorrichtung nach den Merkmalen des Anspruchs 5 gelöst.

Das Verfahren nach der Erfindung ist dadurch gekennzeichnet, dass die Oberfläche des zu behandelnden Gegenstandes gleichzeitig mindestens einem veränderlichen Magnetfeld mit wechselnder Magnetisierungsrichtung und einem statischen Magnetfeld mit beständiger Magnetisierungsrichtung ausgesetzt wird, wobei das jeweilige Magnetfeld im zu bearbeitenden Gegenstand jeweils eine unterschiedliche Frequenz der Umunagnetisierung bewirkt, und dass gleichzeitig mit der Magnetfeldwirkung die Oberfläche des Gegenstandes einer plastischen Deformierung und einem Materialabtragsvorgang wie Schneiden, Polieren, Entgraten ausgesetzt wird.

Die Vorrichtung nach der Erfindung ist dadurch gekennzeichnet, dass der zu bearbeitende-Gegenstand unabhängig vom Rotationsantrieb des einen Induktors beweglich angeordnet ist und dass zwischen den Induktoren zwei Arbeitszonen gebildet sind, und wobei mindestens einer der Induktoren zylindrisch ausgeführt ist und dass die Arbeitsflächen der Induktoren zueinander parallel angeordnet sind, wobei der drehbare Induktor zu dem feststehenden Induktor so angeordnet ist, dass die Arbeitsoberfläche des feststehenden Induktors nicht die gesamte Arbeitsoberfläche des drehbaren Induktors überdeckt, wobei in dem einen Induktor quaderförmige Magnete und Magneteisen jeweils alternierend und im drehbaren Induktor die Magnete radial angeordnet sind.

Mit .dem Verfahren und der Vorrichtung nach der Erfindung werden die Oberflächeneigenschaften von Gegenständen gezielt beeinflußbar, um eine erhöhte Oberflächenhärte und eine Erhöhung der Lebensdauer zu erreichen. Die Oberflächenrauhigkeit kann verringert, Kanten können abgerundet und Grate entfernt werden. Es können mit wirtschaftlich geringem Aufwand insbesondere Gegenstände mit einer komplizierten Konfiguration bearbeitet werden.

Durch die zyklische Polarisierung und Entmagnetisierung des Materials wird die Materialstruktur durch eine Veränderung der chemischen und physikalischen Eigenschaften der oberen Materialschichten verbessert, z.B. Kompressionsverhalten, Festigkeitsgrenzen bezüglich Zerreißen, Verdrehung, Verkleinerung der trockenen Reibung (Reibungskoeffizient).

Die kombinierte gleichzeitige mechanische Bearbeitung und magnetische Beeinflussung unterstützen sich gegenseitig in ihrer Wirksamkeit.

Das Spektrum der zu bearbeitenden Materialien und der bearbeitbaren Formen im Maschinenbau wird erhöht, es können u.a. Führungsbahnen, Turbinenschaufeln nach dem erfindungsgemäßen Verfahren bearbeitet werden.

Im Werkzeugbau können verschiedene Schneidwerkzeuge und Stanzen, in der Medizintechnik medizinische Geräte durch eine Oberfläcüenbearbeitung zu einer höheren Lebensdauer gebracht werden. In der Halbleitertechnik können bei der Chipherstellung und bei der Herstellung von Stanzformen für die Herstellung synthetischer Diamanten neue Qualitäten erreicht werden. Unebenheiten von Oberflächen können verringert, dadurch deren Aussehen verbessert werden. Die Härte der bearbeiteten Oberflächen wird vergrößert, der Reibungskoeffizient wird gesenkt, Langlebigkeit, Festigkeit und Zuverlässigkeit erhöhen sich.

Versuchsreihen haben ergeben, dass durch die kombinierte Bearbeitung von gehärteten Werkzeugstählen und Legierungen nach der Erfindung bei einer Bearbeitungszeit im Sekundenbereich die Härte der Oberflächenschichten sich um 10 bis 50 % erhöhte und die Lebensdauer von Schneidwerkzeugen um das 1,5- bis 5-fache anstieg.

Bei der Anwendung des Verfahrens nach der Erfindung ist die thermische Belastung der Oberfläche während der Bearbeitung wesentlich geringer als bei vergleichbaren Verfahren. Es ergeben sich ökologische Vorteile gegenüber Beschichtungsverfahren durch den Wegfall von Chemikalien und die energiesparende Oberflächenbehandlung.

Es können sowohl Gegenstände mit Oberflächen aus magnetischen Werkstoffen als auch aus nichtmagnetischen Werkstoffen bearbeitet werden, einschließlich aus Hartmetallen mit geringer magnetischer Leitfähigkeit.

Bei der Bearbeitung von Gegenständen mit Oberflächen aus nichtmagnetischen Materialien kann das statische Magnetfeld entfallen, es kann aber auch ohne negative Auswirkungen erhalten bleiben.

Zweckmäßige Ausführungsformen der Erfindung : sind in den Unteransprüchen beschrieben.

Nachfolgend wird in einem Ausführungsbeispiel einer Vorrichtung zur Oberflächenbehandlung eines Rohlings aus magnetisierbarem Material die Erfindung näher erläutert. In der zugehörigen Zeichnung zeigen:
- Fig. 1:: die schematische Seitenansicht einer Vorrichtung mit zwei Induktoren,
- Fig. 2 :: die schematische Seitenansicht eines Details der Fig. 1 (Arbeitszone),
- Fig. 3 :: die Unteransicht auf den rotierenden Induktor gemäß Fig. 1 und
- Fig. 4: die Schnittdarstellung durch den feststehenden Induktor.

Entsprechend der Darstellung in der Fig. 1 besteht die Vorrichtung im wesentlichen aus einem über einen Elektromotor 13, einem Getriebe 14 und Spindeln 15, 16 angetriebenen Induktor 1, einem feststehenden Induktor 4, Klemmspindeln 18, 19, einem Drehkranz 17, zwei. Höhenverstellungen 9,10.

Ein zu bearbeitender Gegenstand, hier ein Rohling 8 aus einem magnetisierbaren Material, ist über die Klemmspindeln 18, 19 und den Drehkranz 17 in eine Arbeitszone 20 eingebracht, in die ein ferromagnetisches Schleifmittel 7 eingestreut ist.

Entsprechend der Darstellung in den Fig. 2 bis 4 enthält der sich um seine Achse drehende- Induktor 1 Magnete 2 in der Formvon rechtwinkligen Parallelepipedons (Quadern) und magnetische Joche. 3 , in der Form von Ringsegmenten, die abwechselnd zueinander radial angeordnet sind. Der Magnetabstand beträgt t₁ (Fig. 3) .

Der feststehende Induktor 4 enthält abwechselnd parallel zueinander angeordnete Magnete 6 und magnetische Joche 5, welche die Form eines rechtwinkligen Parallelepipedons (Quaders) haben, wobei der Magnetabstand t₂ beträgt (Fig. 4).

Die Magnete 2, 6 sind so angeordnet, dass ihre Pole an den Flankenseiten liegen, welche die magnetischen Joche 3, 5 berühren. Das von den Magneten 2, 6 ausgehende Magnetfeld wird durch die magnetischen Joche 3, 5 geführt. Die Magnete 2, 6 stehen sich mit gleichnamigen Polen gegenüber, so dass durch jedes magnetische Joch 3, 5 die Summe der Magnetfeldlinien zweier benachbarter Magneten 2., 6 geführt wird

Das auf den Arbeitsoberflächen der Induktoren 1, 4 befindliche ferromagnetische Schleifmittel 7 (Fig. 2) hat eine bessere magnetische Leitfähigkeit als Luft, so dass die Magnetfeldlinien von der Arbeitsoberfläche der Induktoren 1, 4, also von der Oberfläche jeweils eines Pols der magnetischen Joche 3, 5, über das Schleifmittel 7 und den dazwischen eingebrachten Rohling 8 auf die benachbarten Pole der magnetischen Joche 3, 5 geführt sind.

Die Kräfte des Magnetfeldes verursachen über die Pulverkörnchen des Schleifmittels 7 einen Druck auf die Oberfläche des Rohlings 8.

Die Größen der Polflächen der Magnete 2, 6 sind durch die Forderung bestimmt, dass die jeweilige Fläche des Pols- der magnetischen Joche 3, 5 kleiner als die jeweilige Polfläche des Magnets 2, 6 sein soll. Durch eine solche Dimensionierung wird erreicht, dass das magnetische Feld, welches aus dem jeweiligen Magneten 2, 6 austritt, auf eine geringe Fläche konzentriert und eine magnetische Induktion in der Arbeitszone 20, zwischen der Arbeitsoberfläche des Induktors 1, 4 und dem. Rohling 8, in einer Größe erzeugt wird, die den notwendigen Druck der Pulverkörnchen auf die zu bearbeitende Oberfläche des Rohlings 8 gewährleistet.

Zur Einstellung der Größe der Arbeitszone 20 und zu deren Abstimmung mit der Größe des zu bearbeitenden Rohlings 8 sind die Höhenverstellungen 9, 10 vorgesehen.

Der Drehkranz 17 mit den Klemmspindeln 18, 19 dient dem Wechsel des Rohlings 8 aus der "Vorratsposition" in die "Arbeitsposition".

Bei der Drehung des Drehkranzes 17 wird der Rohling 8 aus der "Vorratsposition" (Fig. 1, rechter Bildrand) in die fixierte Arbeitslage in der Arbeitszone 20 zwischen den Induktoren 1, 4 gebracht, in der eine Rotation des Rohlings 8 eingestellt werden kann.

Der rotierende Induktor 1 gibt bei seiner Bewegung ständig ferromagnetisches Schleifpulver 7 in die Bearbeitungszone 20 ab, so dass in der Umgebung des Rohlings 8 gleichmäßig Schleifpulver 7 verteilt wird.

Bei einer aufeinander abgestimmten Bewegung des Induktors 1 und des Rohlings 8 wirkt auf den Rohling 8 ein in Größe und Richtung veränderliches Magnetfeld ein. Bei einer Bewegung des Rohlings 8 bezüglich des feststehenden Induktors 4 befindet sich der Rohling 8 unter dem Einfluß des magnetischen Feldes mit konstanter Richtung.

Ein Teil des Magnetflusses des rotierenden Induktors 1 steht in Wechselwirkung mit dem feststehenden Induktor 4. Das ferromagnetische Schleifpulver 7 füllt die gesamte Arbeitszone 20 aus, die Bedingungen für eine kombinierte Bearbeitung des Rohlings 8 sind damit verbessert.

Während der Bearbeitung befinden sich verschiedene einzelne Materialumfänge des Rohlings 8 unter dem Einfluss von in der Größe, Richtung und Frequenz der Ummagnetisierung sich verändernden Magnetfeldern. Im Material des Rohlings 8 laufen vielfältige, verschiedenartige Prozesse ab, die zu Veränderungen der plastischen Eigenschaften der Materialien führen. Das verbessert die Bedingungen für die plastischen Deformierungen beim Druck der Körner des .Pulvers 7 auf die zu bearbeitende Oberfläche.

Bei der kombinierten Bearbeitung vermischen sich die Pulverkörner 7 kontinuierlich in der Arbeitszone 20. und realisieren nicht nur die plastische Deformierung der Oberflächenschichten des Materials es Rohlings 8, sondern zerschneiden auch die vorhandenen, und/oder entstehenden Mikrospäne. Das wird durch Messungen der Mikrofestigkeit der Oberfläche und die Veränderung des Gewichts des Rohlings 8 vor und nach der Bearbeitung bestätigt. Wenn es auf der Oberfläche des Rohlings 8 verschiedene Späne, Spitzen und ähnliches gibt, auf denen Grate sind, dann werden die Grate weggeschnitten, spitze Ränder und Kanten erhalten eine schmelzende Abrundung mit einem Mikroradius. Ursache für diese Bearbeitungsvorgänge sind die scharfen Ränder und Grate, die Konzentratoren des Magnetstroms mit sehr großer magnetischer Induktion bilden und deshalb in erster Linie bearbeitet werden.

Die Größe des Radius der Abrundung wird durch das gewählte Bearbeitungsregime geregelt, zum Beispiel Stärke des Magnetfeldes, Körnung des Schleifmittels 7.

Die Existenz zweier Induktoren 1, 4, bei denen die Pole der Magnete 2, 6 unterschiedlich in der Form sind und bei denen der Abstand t₁ der Magnete-2 im rotierenden Induktor 1 nicht gleich dem Abstand t₂ der Magnete 6 des nichtrotierenden Induktors 4 ist, gewährleistet außerdem, dass: die Pole beider Induktoren 1, 4 bei der Rotation eines der Induktoren 1, 4 nicht deckungsgleich sind. Da die Pole gleicher Polarität dadurch einander nicht vollständig überdecken, erfolgt in der Arbeitszone 20 keine extreme Senkung der Größe des Magnetfeldes, das Pulver 7 verbleibt in der Arbeitszone 20.

Die Anwendung des nichtrotierenden Induktors 4, bei dem die Arbeitsoberfläche kleiner ist und nicht die gesamte Arbeitsoberfläche des rotierenden Induktors 1 überdeckt, verringert die Zone innerhalb des Rohlings. 8, in der die Körner des Pulvers 7 gemahlen werden können, was zur Erhöhung der Nutzungsdauer einer Portion Pulver 7 führt.

Außerdem gestattet es die Existenz eines zweiten; nichtrotierenden Induktors 4, einzelne Körner des Pulvers 7, die auf Grund mechanischer Kräfte aus dem Zwischenraum 20 zwischen der Arbeitsfläche des rotierenden Induktors 1 und der Oberfläche des Rohlings 8 herausfliegen, wieder aufzufangen, was ebenfalls den Verbrauch des Pulvers 7 zur Bearbeitung senkt.

Die Magnete 2 des rotierenden Induktors 1 haben die Form eines Ringsegmentes, deshalb verringert sich zur Mitte des Induktors 1 hin (Figur 3) die Dicke der magnetischen Joche 3 und entsprechend die Breite des Poles, die magnetische Induktion' wächst entsprechend der folgenden Beziehung an : $B = φ / A ,$
B - magnetische Induktion (magnetische Flussdichte), Φ-Magnetstrom, A - Fläche, die vom Magnetstrom durchsetzt wird.

Die Vergrößerung der magnetischen Induktion auf der Oberfläche des Induktors 1, zunehmend zum Mittelpunkt, kompensiert die Verringerung der Bearbeitungsintensität und der plastischen Deformierung unter dem gleichen Durchmesser der Arbeitsoberfläche des Induktors 1, da $V = π \times D \times n / 1000 m / min ,$
V - Geschwindigkeit, D - Durchmesser(mm) des Induktors 1,
n - Anzahl der Umdrehungen des Induktors 1 pro Minute.

Je geringer der Durchmesser des Induktors 1, umso geringer ist die Geschwindigkeit und umso geringer ist der Materialabtrag am Rohling 8. Durch die Vergrößerung der magnetischen Induktion wird diese Abhängigkeit kompensiert. Entsprechend der Vergrößerung der Induktion wird der Druck der Körner des Pulvers 7 auf die zu bearbeitende Oberfläche erhöht und der Materialabtrag vergrößert.

Die Kompensation hat besondere Bedeutung bei der Bearbeitung ebener . Oberflächen prismatischer Rohlinge, wenn strenge Anforderungen bezüglich der Ebenheit der zu bearbeitenden Oberfläche bestehen.

Die Induktoren 1, 4 werden aus Dauermagneten einer geringen Breite der einzelnen Magnete 2, 6 hergestellt. Dadurch bedingt liegen die benachbarten Pole der Mehrheit der Magnete 2, 6 so dicht zusammen, das diese Nähe mit Elektromagneten nicht oder nur sehr schwer zu erreichen ist, ohne große Verluste des Magnetstroms. Die gesamte. Arbeitsoberfläche der Induktoren 1, 4 ist mit einem Netz einer Vielzahl von Konzentratoren des Magnetstroms bedeckt, da jeder Rand der Magneteisen (Joche) 3, 5 ein Konzentrator ist. Dieser Umstand bewirkt auch, dass die magnetische Induktion auf der Arbeitsoberfläche der Induktoren 1, 4 größer ist als auf der zu bearbeitenden Oberfläche des Rohlings 8 und größer ist als der Druck des Pulvers 7 auf die Oberfläche der Induktoren 1, 4.

Das ferromagnetische Schleifpulver 7 wird sicher auf der Oberfläche, der Induktoren 1, 4. gehalten

Das gestattet es, die Erfindung nicht nur zur Bearbeitung magnetischer, sondern auch nichtmagnetischer Stoffe zu verwenden.

Die Produktivität- der kombinierten festigenden mechanischen und magnetischen Bearbeitung nach der Erfindung ist um vieles höher als die Bearbeitung mit Mechanismen mit Elektromagneten.

Die Bearbeitung ist ohne Zugabe von Flüssigkeit mit oberflächenaktiven Stoffen, die immer zur Intensivierung des Bearbeitungsprozesses mit Mechanismen mit Elektromagneten angewandt wird, zu realisieren.

### Bezugszeichenliste

- 1: Induktor (drehend)
- 2: Magnet
- 3: Magneteisen (Joch)
- 4: Induktor (feststehend)
- 5: Magneteisen (Joch)
- 6: Magnet
- 7: Schleifpulver
- 8: Rohling (Gegenstand)
- 9: Höhenverstellung
- 10: Höhenverstellung
- 11:
- 12:
- 13: Motor
- 14: Getriebe
- 15: Spindel
- 16: Spindel
- 17: Drehkranz
- 18: Klemmspindel
- 19: Klemmspindel
- 20: Arbeitszone

- t₁: Abstand zwischen den Magneten
- t₂: Abstand zwischen den Magneten

## Patentansprüche

1. Verfahren zur Oberflächenbehandlung von Gegenständen mittels mindestens eines Magnetfeldsystems,
**dadurch gekennzeichnet, dass** die Oberfläche des zu behandelnden Gegenstandes (8) gleichzeitig mindestens einem veränderlichen Magnetfeld mit wechselnder Magrietisierungsrichtung und einem statischen Magnetfeld mit beständiger Magnetisierungsrichtung ausgesetzt wird, wobei das jeweilige Magnetfeld im zu bearbeitenden Gegenstand (8) jeweils eine unterschiedliche Frequenz der Ummagnetisierung bewirkt, und dass gleichzeitig mit der Magnetfeldwirkung die Oberfläche des Gegenstandes (8) einer plastischen Deformierung und einem Materialabtragsvorgang wie Schneiden, Polieren, Entgraten ausgesetzt wird.

2. Verfahren nach Anspruch 1, **dadurch gekennzeichnet, dass** das Magnetfeld, welches aus den Polflächen von Magneten (2, 5) mindestens eines beweglichen und mindestens eines feststehenden Induktors (1, 4) austritt, auf eine geringere Fläche eines Magneteisens (3, 6) konzentriert wird, um in Arbeitszonen (20) zwischen der Oberfläche des Gegenstandes (8) und den Induktoren (1, 4) eine magnetische Induktion zu erzeugen, die den notwendigen Druck eines Arbeitsmittels (7) wie ein ferromagnetisches Schleifmittel auf die zu bearbeitende Oberfläche des Gegenstandes (8) gewährleistet, wobei die magnetische Induktion auf der Arbeitsoberfläche der Induktoren (1, 4) durch das Einbringen einer Vielzahl von Konzentratoren des Magnetstroms auf die Arbeitsoberflächen der Induktoren (1, 4) größer gewählt wird als auf der zu bearbeitenden Oberfläche des Gegenstandes (8).

3. Verfahren nach Anspruch 1 und 2, **dadurch gekennzeichnet, dass** der rotierende Induktor (1) bei seiner Bewegung ständig ferromagnetisches Schleifpulver (7) in die Bearbeitungszone (20) mitführt.

4. Verfahren nach den Ansprüchen 1 bis 3, **dadurch gekennzeichnet, dass** die Rotation des Induktors (1) und die -Drehbewegung des zu bearbeitenden Gegenstandes (8) derart aufeinander abgestimmt werden, dass auf den zu bearbeitenden Gegenstand (8)- ein in Größe und Richtung veränderliches Magnetfeld einwirkt.

5. Vorrichtung zur Oberflächenbehandlung eines Gegenstandes mittels Magnetfeldbeeinflussung und einer mechanischen Bearbeitung, wobei zwischen zwei aus Induktoren (1, 4) gebildeten Arbeitselementen eine Arbeitszone (20) gebildet ist, in die ferromagnetisches Schleifpulver (7) eingebracht ist, wobei mindestens das eine Arbeitselement (1) einen Rotationsantrieb (13) aufweist,
**dadurch gekennzeichnet, dass** der zu bearbeitende Gegenstand (8) unabhängig vom Rotationsantrieb (13) des einen Induktors (1) beweglich angeordnet ist und dass zwischen den Induktoren (1, 4) zwei Arbeitszonen (20) gebildet sind, und wobei mindestens einer der Induktoren (1,4) zylindrisch ausgeführt ist und dass die Arbeitsflächen der Induktoren (1,4) zueinander parallel angeordnet sind, wobei der drehbare Induktor (1) zu dem feststehenden Induktor (4) so angeordnet ist, dass die Arbeitsoberfläche des feststehenden Induktors (4) nicht die gesamte Arbeitsoberfläche des drehbaren Induktors (1) überdeckt, wobei in dem einen Induktor (4) quaderförmige Magnete (2, 6) und Magneteisen (3,5) jeweils alternierend und im drehbaren Induktor (1) - die Magnete (2) radial angeordnet sind.

6. Vorrichtung nach Anspruch 5, **dadurch gekennzeichnet, dass** der Abstand (t₁) der Magnete des sich drehenden Induktors (1) ungleich dem Abstand (t₂) der Magnete (6) im feststehenden Induktor (9) gewählt ist.

7. Vorrichtung nach den Ansprüchen 5 und 6, **dadurch gekennzeichnet, dass** die Magnete (2) des sich drehenden Induktors (1) eine geometrische Form wie ein rechtwinkliges Parallelepipedon und die Magneteisen (3) die Form eines Ringsegmentes aufweisen und radial zum Abstand (t₁) der Magnete (2) angeordnet sind, und dass die Magnete (6) und die Magneteisen (5) des feststehenden Induktors (4) eine geometrische Form aus mindestens zum Teil parallelen Flächen aufweisen und zueinander parallel mit dem Abstand (t₂) angeordnet sind.

8. Vorrichtung nach den Ansprüchen 5 bis 7, **dadurch gekennzeichnet, dass** die Magnete (2, 6) der Induktoren (1, 4) so zueinander angeordnet sind, dass ihre Pole an den Flankenseiten liegen, welche die Magneteisen (3, 5) berühren.

9. Vorrichtung nach den Ansprüchen 5 bis 8, **dadurch gekennzeichnet, dass** regulierbare Höhenverstellungen (9,10) zur Einstellung der Größe der Arbeitszonen (20) vorgesehensind.

## Claims

1. A method for machining the surfaces of objects using at least one magnetic field system,
**characterized in that** the surface of the object (8) to be machined is subjected simultaneously to at least one variable magnetic field with varying magnetization direction and to a static magnetic field with constant magnetization direction, each magnetic field causing a different frequency of the magnetic reversal in the object (8) to be machined, and **in that** the surface of the object (8) is subjected to plastic deformation and to a material removing process such as cutting, polishing or deburring simultaneously with the magnetic field action.

2. The method according to claim 1, **characterized in that** the magnetic field exiting the pole faces of magnets (2, 5) of at least one movable and of at least one stationary inductor (1, 4) is concentrated onto a smaller surface of a lodestone (3, 6) in order to generate a magnetic induction in working areas (20) formed between the surface of the object (8) and the inductors (1, 4) which assures that the required pressure of a working medium (7) such as a ferromagnetic abrasive acts on the surface to be machined of the object (8), wherein the magnetic induction on the working surface of the inductors (1, 4) is chosen to be greater than the magnetic induction on the surface to be machined of the object (8) by introducing a plurality of concentrators of the magnetic flux onto the working surfaces of the inductors (1, 4).

3. The method according to claim 1 and 2, **characterized in that** the rotating inductor (1) continually introduces ferromagnetic abrasive powder (7) into the working area (20) when moving.

4. The method according to claims 1 to 3, **characterized in that** the rotation of the inductor (1) and the rotary motion of the object (8) to be machined are coordinated in such a way that a magnetic field which is variable in size and direction acts on the object (8) to be machined.

5. A device for machining the surface of an object by influencing the magnetic field and by mechanical machining, wherein a working area (20), into which a ferromagnetic abrasive powder (7) is introduced, is formed between two working elements formed by inductors (1, 4), and wherein at least the one working element (1) comprises a rotary drive (13),
**characterized in that** the object (8) to be machined is movably disposed independent from the rotary drive (13) of the one inductor (1), and **in that** two working areas (20) are formed between the inductors (1, 4), at least one of the inductors (1,4) being cylindrically shaped, and **in that** the working surfaces of the inductors (1,4) are disposed parallel to each other, wherein the rotatable inductor (1) is disposed in such a way with regard to the stationary inductor (4) that the working surface of the stationary inductor (4) does not cover the total working surface of the rotatable inductor (1), and wherein parallelepiped magnets (2, 6) and lodestones (3, 5) are disposed in an alternating manner inside the one inductor (4), the magnets (2) being disposed in a radial manner in the rotatable inductor (1).

6. The device according to claim 5, **characterized in that** the distance (t₁) of the magnets (2) of the rotating inductor (1) is chosen to be different from the distance (t₂) of the magnets (6) in the stationary inductor (4).

7. The device according to claims 5 and 6, **characterized in that** the magnets (2) of the rotating inductor (1) have a geometric shape such as a rectangular parallelepipedon, and the lodestones (3) have the shape of a ring segment and are radially disposed relative to the distance (t₁) of the magnets (2), and **in that** the magnets (6) and the lodestones (5) of the stationary inductor (4) have a geometric form consisting of at least partially parallel areas and are disposed parallel to each other at the distance (t₂).

8. The device according to claims 5 to 7, **characterized in that** the magnets (2, 6) of the inductors (1, 4) are disposed relative to each other in such a way that their poles are located at the flanks which contact the lodestones (3, 5).

9. The device according to claims 5 to 8, **characterized in that** height adjusting devices (9, 10) for adjusting the size of the working areas (20) are provided.

## Revendications

1. Procédé d'usinage de surface d'objets au moyen d'au moins un système à champ magnétique,
**caractérisé en ce que** la surface de l'objet (8) à usiner est soumise simultanément à au moins un champ magnétique variable dont la direction d'aimantation varie, et à un champ magnétique statique dont la direction d'aimantation est constante, chaque champ magnétique produisant une fréquence différente de l'inversion magnétique dans l'objet (8) à usiner, et **en ce que** la surface de l'objet (8) est soumise à une déformation plastique et à un processus d'enlèvement de matière, tel que la coupe, le polissage, et l'ébavurage, simultanément à l'action du champ magnétique.

2. Procédé selon la revendication 1, **caractérisé en ce que** le champ magnétique sortant des faces polaires d'aimants (2, 5) d'au moins un inducteur mobile et d'au moins un inducteur fixe (1, 4) est concentré sur une surface plus petite d'un magnétite (3, 6) afin de générer une induction magnétique dans des zones de travail (20) formées entre la surface de l'objet (8) et les inducteurs (1, 4) qui assure que la pression nécessaire d'un milieu de travail (7), tel qu'un agent abrasif ferromagnétique, s'exerce sur la surface à usiner de l'objet (8), l'induction magnétique sur la surface de travail des inducteurs (1, 4) étant supérieure à l'induction magnétique sur la surface à usiner de l'objet (8), en raison de l'introduction d'une pluralité de concentrateurs du flux magnétique sur les surfaces de travail des inducteurs (1, 4).

3. Procédé selon les revendications 1 et 2, **caractérisé en ce que** l'inducteur tournant (1) introduit continuellement de la poudre abrasive ferromagnétique (7) dans la zone de travail (20) pendant son mouvement.

4. Procédé selon les revendications 1 à 3, **caractérisé en ce que** la rotation de l'inducteur (1) et le mouvement rotatif de l'objet (8) à usiner sont ajustés entre eux de telle sorte qu'un champ magnétique dont la grandeur et la direction peuvent varier agit sur l'objet (8) à usiner.

5. Dispositif d'usinage de surface d'un objet en influençant le champ magnétique, et par usinage mécanique, dans lequel une zone de travail (20), dans laquelle de la poudre abrasive ferromagnétique (7) est introduite, est formée entre deux éléments de travail formés par des inducteurs (1, 4), au moins l'un des éléments de travail (1) comprenant un entraînement rotatif (13),
**caractérisé en ce que** l'objet (8) à usiner est disposé de manière mobile indépendamment de l'entraînement mobile (13) de l'un des inducteurs (1), et **en ce que** deux zones de travail (20) sont formées entre les inducteurs (1, 4), au moins l'un des inducteurs (1, 4) étant de forme cylindrique, et **en ce que** les surfaces de travail des inducteurs (1, 4) sont disposées parallèlement entre elles, l'inducteur rotatif (1) étant disposé de telle manière par rapport à l'inducteur fixe (4) que la surface de travail de l'inducteur fixe (4) ne recouvre pas la surface de travail totale de l'inducteur rotatif (1), et des aimants (2, 6) en forme de parallélépipède et des magnétites (3, 5) étant disposés alternativement dans l'un des inducteurs (4) tandis que les aimants (2) sont disposés radialement dans l'inducteur rotatif (1).

6. Dispositif selon la revendication 5, **caractérisé en ce que** la distance (t₁) des aimants (2) de l'inducteur tournant (1) est choisie de manière à être différente de la distance (t₂) des aimants (6) dans l'inducteur fixe (4).

7. Dispositif selon les revendications 5 et 6, **caractérisé en ce que** les aimants (2) de l'inducteur tournant (1) possèdent une forme géométrique, telle qu'un parallélépipède rectangulaire, et que les magnétites (3) possèdent la forme d'un segment d'anneau et qu'ils sont disposés radialement par rapport à la distance (t₁) des aimants (2), et **en ce que** les aimants (6) et les magnétites (5) de l'inducteur fixe (4) possèdent une forme géométrique composée de surfaces au moins partiellement parallèles et qu'ils sont disposés parallèlement entre eux à la distance (t₂).

8. Dispositif selon les revendications 5 à 7, **caractérisé en ce que** les aimants (2, 6) des inducteurs (1, 4) sont disposés l'un par rapport à l'autre de telle sorte que leurs pôles sont situés aux flancs qui sont en contact avec les magnétites (3, 5).

9. Dispositif selon les revendications 5 à 8, **caractérisé en ce que** des dispositifs de réglage en hauteur (9, 10) sont prévus pour ajuster la taille des zones de travail (20).
